# EUROPÄISCHE PATENTANMELDUNG

(11) **EP 4 679 008 A1**
(43) Veröffentlichungstag der Anmeldung: **14.01.2026**
(21) Anmeldenummer: 24205140.7
(22) Anmeldetag: 08.10.2024
(51) Int. Cl.: F25B 45/00, F25B 49/00, F25B 49/02

(54) **VERFAHREN UND VORRICHTUNG ZUM ABSAUGEN EINES KÄLTEMITTELS UND ZUSTANDSEINHEIT**

(30) Priorität: 11.07.2024 DE 102024119795
(71) Anmelder: Testo SE & Co. KGaA, 79822 Titisee-Neustadt (DE)
(72) Erfinder: EGIN, Seyit, 78199 Bräunlingen (DE); THIERNE, Tobias, 79117 Freiburg (DE); WÖSSNER, Saskia, 74321 Bietigheim- Bissingen (DE)
(74) Vertreter: Mertzlufft-Paufler, Cornelius

(57) **Zusammenfassung**

Verfahren und Vorrichtung zum Absaugen eines Kältemittels mit einer Absaugstation (13), dadurch gekennzeichnet, dass vor dem Absaugen ermittelt wird (2), welches Kältemittel verwendet wird, dass während dem Absaugen wiederholt ermittelt wird (3), welcher Druck und welche Temperatur das Kältemittel besitzt, dass aus dem Druck und der Temperatur ein Phasenzustand des Kältemittels bestimmt wird (4) und dass ein Absaugventil der Absaugstation (13) anhand des Phasenzustands des Kältemittels geregelt wird (6, 7).

## Beschreibung

Die Erfindung befasst sich mit einem Verfahren zum Absaugen eines Kältemittels mit einer Absaugpumpe.

Kälteanlagen, wie beispielsweise Klimaanlagen und Wärmepumpen, verwenden ein Kältemittel in einem Kältemittelkreislauf, um die entsprechende Heiz- und/oder Kühlwirkung zu erzielen.

Es gibt Situationen, in denen das Kältemittel aus dem Kältemittelkreislauf entfernt werden muss, etwa wenn an einer Kälteanlage eine Reparatur notwendig ist.

Um das Kältemittel aus einem Kältemittelkreislauf zu entfernen ist es im Stand der Technik bekannt, eine Absaugstation zu verwenden. Eine solche Absaugstation besitzt eingangsseitig ein Absaugventil, das mit dem abzusaugenden Kältemittelkreislauf, etwa einem Serviceanschluss der Kälteanlage, verbunden wird. Die Absaugstation weist weiter eine Absaugpumpe auf, die ausgangsseitig mit einer leeren Kältemitteldruckflasche verbunden wird. Die Absaugpumpe komprimiert das gasförmige Kältemittel und pumpt es in die Kältemitteldruckflasche. Beim Absaugen ist es daher notwendig, dass das Kältemittel gasförmig ist.

Je nach Umgebungsbedingungen kann es jedoch vorkommen, dass das Kältemittel im Kältemittelkreislauf nicht vollständig gasförmig, sondern zumindest teilweise, flüssig vorliegt. Da eine Flüssigkeit nicht komprimierbar ist, kann die Absaugpumpe in dieser Situation nicht die volle Leistung erbringen oder sogar beschädigt werden. Dies äußert sich etwa durch Klopfen oder Springen/Hüpfen der Absaugstation.

Bisher ist es so, dass der Monteur beim Absaugen auf ungewöhnliche Geräusche der Absaugpumpe hört, um dann eventuell durch Verringern der Öffnung des Absaugventils die Zufuhr von Flüssigkeit zur Absaugpumpe zu verringern. Um solche unerwünschten Zustände der Absaugpumpe zu vermeiden ist es im Stand der Technik auch üblich, das Ventil permanent mit der geringsten Öffnung zu betreiben oder auch den Querschnitt der Leitungen zu verringern, um Schäden der Absaugpumpe zu vermeiden. Dadurch dauert der Absaugvorgang aber unnötig lange.

Die Aufgabe der Erfindung ist es daher, den Absaugvorgang zu verbessern.

Diese Aufgabe wird erfindungsgemäß durch ein Verfahren nach Anspruch 1, eine Vorrichtung nach Anspruch 9 und eine Zustandseinheit nach Anspruch 12 gelöst.

Das erfindungsgemäße Verfahren ist dadurch gekennzeichnet, dass vor dem Absaugen ermittelt wird, welches Kältemittel verwendet wird, dass während dem Absaugen wiederholt ermittelt wird, welcher Druck und welche Temperatur das Kältemittel besitzt, dass aus dem Druck und der Temperatur ein Phasenzustand des Kältemittels bestimmt wird und dass ein Absaugventil der Absaugpumpe anhand des Phasenzustands des Kältemittels geregelt wird.

Auf diese Weise kann objektiv erkannt werden, welchen Phasenzustand das Kältemittel besitzt, also ob flüssige Bestandteile im Kältemittel vorhanden sind. Dadurch kann das Absaugventil so geregelt werden, dass die größtmögliche Öffnung des Absaugventils vorliegt, ohne dass ein kritischer oder unerwünschter Zustand der Absaugpumpe eintritt, der beim Vorliegen von zumindest teilweise flüssigem Kältemittel entsteht. Es ist somit nicht mehr notwendig, den Zustand der Pumpe zu "hören", um eventuell das Absaugventil zu regeln.

Der Phasenzustand des Kältemittels kann sich über die Strecke von der Kälteanlage bis zur Absaugstation ändern, so dass es vorteilhaft sein kann, wenn der Druck und/oder die Temperatur am Einlass oder in der Nähe des Einlasses der Absaugstation ermittelt wird.

In einer Ausführung wird das Absaugventil der Absaugpumpe automatisiert in Abhängigkeit des Phasenzustands des Kältemittels geregelt. Auf diese Weise ist ein Eingriff durch einen Benutzer nicht notwendig und die Öffnung des Absaugventils kann automatisiert optimal geregelt werden.

In einer alternativen Ausführung wird zum Regeln des Absaugventils ein Hinweis zur Stellung des Absaugventils ausgegeben, wonach ein Benutzer der Absaugpumpe das Ventil stellen kann. Auf diese Weise kann das erfindungsgemäße Verfahren auch mit Absaugstationen verwendet werden, die beispielsweise keine automatische Regelung des Absaugventils ermöglichen.

In einer Ausführung umfasst der Hinweis zur Stellung des Regelventils eine absolute Ventilstellung. Hierzu kann der Hinweis beispielsweise eine grafische Darstellung eines Bedienelements des Absaugventils beinhalten.

Zusätzlich oder alternativ kann der Hinweis einen Richtungshinweis zur Bewegung eines Bedienelements des Absaugsaugventils umfassen. Dies kann beispielsweise beinhalten, ob die Öffnung des Absaugventils verringert oder vergrößert werden soll. Es kann auch beinhalten, ob ein Bedienelement des Absaugventils nach oben, unten, rechts oder links bewegt werden soll.

In einer Ausführung umfasst der Hinweis auch eine Darstellung des Phasenzustands des Kältemittels. Auf diese Weise kann ein Benutzer direkt den Phasenzustand erkennen. Eventuell kann auch bei einer automatischen Regelung des Absaugventils eine manuelle Korrektur der Ventilstellung anhand dieser Darstellung erfolgen.

Um den Phasenzustand des Kältemittels zu bestimmen, ist es notwendig, zunächst das Kältemittel zu ermitteln. Dies erfolgt praktischerweise manuell, etwa anhand einer Tabelle oder Datenbank.

Alternativ kann es auch vorgesehen sein, das Kältemittel durch einen Kältemittelsensor automatisiert zu ermitteln. Auf diese Weise kann beispielsweise eine vollautomatische Absaugung erfolgen.

In einer Ausführung wird der Druck durch einen Drucksensor automatisiert ermittelt.

In einer Ausführung wird die Temperatur durch einen Temperatursensor automatisiert ermittelt.

Durch die automatisierte Ermittlung der Parameter des Kältemittels ist eine wiederholte Bestimmung des Phasenzustands möglich.

In einer Ausführung ist einem Kältemittel ein Phasendiagramm zugeordnet. Gemäß dem ermittelten Druck und der ermittelten Temperatur wird der Phasenzustand des Kältemittels anhand des zugeordneten Phasendiagramms ermittelt.

In einer Ausführung wird die Öffnung des Absaugventils verringert, wenn ein flüssiger Phasenzustand des Kältemittels bestimmt wird und die Öffnung des Absaugventils vergrößert, wenn ein gasförmiger Phasenzustand des Kältemittels bestimmt wird. Auf diese Weise kann verhindert werden, dass flüssiges Kältemittel in die Absaugpumpe gelangt.

Die Erfindung umfasst weiter eine Vorrichtung zum Absaugen eines Kältemittels, mit einer Absaugpumpe und einem regelbaren Absaugventil dadurch gekennzeichnet, dass die Vorrichtung weiter eine Zustandseinheit aufweist, wobei die Vorrichtung einen Drucksensor und einen Temperatursensor aufweist und die Zustandseinheit zur Bestimmung eines Phasenzustands des Kältemittels eingerichtet ist, und dass das Absaugventil in Abhängigkeit des Phasenzustands regelbar ist. Mit einer solchen Vorrichtung ist es möglich, einen Absaugvorgang schnell und sicher durchzuführen. Schäden an der Absaugpumpe, die durch Ansaugen von flüssigem Kältemittel entstehen können, werden dadurch verhindert.

In einer Ausführung ist das Absaugventil in Abhängigkeit des Phasenzustands automatisiert geregelt. Auf diese Weise ist eine vollautomatische Absaugung ermöglicht, wobei der Absaugvorgang schnellstmöglich ohne Beschädigung der Absaugpumpe erfolgt.

In einer Ausführung weist die Vorrichtung zusätzlich oder alternativ eine Hinweiseinheit auf, die dazu eingerichtet ist, anhand des Phasenzustands des Kältemittels einen Hinweis zur manuellen Einstellung des Absaugventils auszugeben. Auf diese Weise ist eine manuelle Regelung des Absaugventils möglich, wobei die Regelung nach objektiven Kriterien erfolgen kann, und nicht wie bisher nach Gehör.

In einer Ausführung ist die Hinweiseinheit zur optischen Anzeige des Hinweises eingerichtet. Hierzu kann die Hinweiseinheit etwa einen Bildschirm oder einzelne optische Elemente wie etwa Leuchtdioden aufweisen.

Eine solche Vorrichtung kann beispielsweise eine Absaugstation sein. Die Absaugstation weist vorzugsweise das Absaugventil und die Absaugpumpe auf. Die Zustandseinheit kann ein separates Gerät sein, das getrennt von der Absaugstation ist.

In einer Ausführung ist der Drucksensor in der Absaugstation angeordnet. Auf diese Weise kann der Druck unmittelbar am Einlass der Absaugpumpe ermittelt werden. Dabei ist es vorteilhaft, wenn eine Verbindung zur Übermittlung der Druckwerte an die Zustandseinheit vorhanden ist. Diese Verbindung kann vorzugsweise über eine Funkverbindung erfolgen.

In einer Ausführung ist der Drucksensor in der Zustandseinheit angeordnet. Auf diese Weise kann der Druck auch ermittelt werden, wenn beispielsweise die Absaugstation nicht über einen Drucksensor oder nicht über eine Verbindung zur Übermittlung des Druckwertes verfügt.

In einer Ausführung ist der Temperatursensor ein externer Temperatursensor. Ein solcher Temperatursensor kann beispielsweise über eine Klammer an einer Kältemittelleitung in der Nähe der Absaugstation angeordnet werden, um so einen Temperaturwert nahe der Absaugstation zu ermitteln.

Der Temperatursensor kann auch in der Zustandseinheit angeordnet sein.

In einer Ausführung ist die Vorrichtung zur Durchführung eines erfindungsgemäßen Verfahrens eingerichtet.

Die Erfindung umfasst auch eine Zustandseinheit mit wenigstens einem Kältemitteleingang, mit einem Kältemittelausgang, mit einem Drucksensor und mit einem Temperatursensor, wobei die Zustandseinheit zur Bestimmung eines Phasenzustands des Kältemittels eingerichtet ist und wobei die Zustandseinheit zur Regelung des Absaugventils in Abhängigkeit des Phasenzustands eingerichtet ist. Diese Zustandseinheit ist vorzugsweise als separates Gerät ausgebildet. Auf diese Weise kann das erfindungsgemäße Verfahren zum Absaugen mit jeder herkömmlichen Absaugstation durchgeführt werden.

Die Erfindung ist nachfolgend anhand von Ausführungsbeispielen mit Bezug auf die beiliegenden Zeichnungen näher erläutert.

Es zeigt:
- Fig. 1:: ein Ablaufdiagramm eines Verfahrens zum Absaugen von Kältemittel,
- Fig. 2:: ein Blockschaltbild einer ersten Ausführung einer Vorrichtung zur Absaugung von Kältemittel,
- Fig. 3:: ein Blockschaltbild einer ersten Ausführung einer Vorrichtung zur Absaugung von Kältemittel,
- Fig. 4:: ein Blockschaltbild einer ersten Ausführung einer Vorrichtung zur Absaugung von Kältemittel,
- Fig. 5:: ein Blockschaltbild einer ersten Ausführung einer Vorrichtung zur Absaugung von Kältemittel, und
- Fig. 6:: eine schematische Darstellung einer Hinweiseinheit.

Die Fig. 1 zeigt ein Ablaufdiagramm eines erfindungsgemäßen Verfahrens 1 zum Absaugen eines Kältemittels aus einer kältetechnischen Anlage.

In einem ersten Schritt 2 wird das verwendete oder abzusaugende Kältemittel ermittelt. Dieser Schritt erfolgt in der Regel bevor ein Absaugvorgang gestartet wird. Das Ermitteln des Kältemittels erfolgt manuell, etwa über eine Auswahlliste, oder automatisiert, beispielsweise mit Hilfe eines Sensors.

In einem zweiten Schritt 3, wird der Druck und die Temperatur des Kältemittels ermittelt. Beide Parameter werden vorzugsweise über Sensoren automatisiert ermittelt.

In einem dritten Schritt 4 wird anhand des Drucks und der Temperatur ein Phasenzustand des Kältemittels bestimmt. Hierzu kann zu jedem Kältemittel ein Phasendiagramm zugeordnet sein, etwa in einer Datenbank hinterlegt. Aus dem Druck und der Temperatur kann anhand dieses Phasendiagramms der Phasenzustand bestimmt werden.

In einem vierten Schritt 5, wird nun anhand des Phasenzustands überprüft, ob das Kältemittel rein gasförmig vorliegt oder zumindest einen flüssigen Anteil aufweist.

Ist ein flüssiger Anteil im Kältemittel vorhanden oder der Anteil an Flüssigkeit größer als bei der letzten Messung, wird in einem fünften Schritt 6 die Öffnung eines Absaugventils verringert. Dies kann manuell durch einen Benutzer erfolgen. Hierzu kann ein Hinweis an den Benutzer ausgegeben werden, der beispielsweise eine Stellung des Absaugventils und/oder eine Richtung, in die das Absaugventil bewegt werden muss, enthalten kann. Der Hinweis kann auch den aktuellen Phasenzustand umfassen.

Alternativ kann die Verringerung der Öffnung des Absaugventils auch automatisch erfolgen.

Enthält das Kältemittel keine Flüssigkeit oder weniger als bei der letzten Messung, wird in einem alternativen sechsten Schritt 7, die Öffnung des Absaugventils vergrößert. Sofern eine weitere Öffnung nicht mehr möglich ist, also bereits die maximale Öffnung erreicht ist, wird diese beibehalten.

Auch hier kann, analog zum Verringern der Öffnung, das Vergrößern der Öffnung des Absaugventils manuell und/oder automatisiert erfolgen.

Auf diese Weise ist es jedenfalls möglich, den Absaugvorgang immer mit der maximal möglichen Geschwindigkeit durchzuführen, weil das Absaugventil immer so weit wie möglich geöffnet ist, ohne dass Schäden an der Absaugpumpe auftreten.

Die Verringerung oder Vergrößerung der Öffnung des Absaugventils kann, unabhängig ob manuell oder automatisiert, mit dem Anteil an Flüssigkeit korrelieren. Das bedeutet, je höher der Flüssigkeitsanteil, desto größer fällt die Verringerung/Vergrößerung aus, also desto mehr wird das Absaugventil geschlossen/geöffnet. Auf diese Weise wird verhindert, dass Flüssigkeit in die Absaugpumpe gelangt und immer die maximal mögliche Öffnung eingestellt ist. Auf diese Weise kann ein Phasenzustand unmittelbar, also absolut, mit einer Öffnung des Absaugventils korrelieren, so dass eine relative Betrachtung zum vorherigen Phasenzustand nicht erforderlich ist.

In einem nachfolgenden siebten Schritt 8 wird festgestellt, ob die abzusaugende Anlage bereits leer ist.

Ist dies der Fall wird in Schritt 9 der Absaugvorgang beendet.

Ist die Anlage noch nicht leer, wird mit Schritt 3 fortgesetzt und der Druck und die Temperatur erneut ermittelt.

Die Fig. 2 zeigt ein Blockschaltbild einer ersten Vorrichtung 10 zum Absaugen eines Kältemittels aus einer kälte- oder klimatechnischen Anlage 11. Eine solche kälte- oder klimatechnische Anlage 11 kann etwa eine Klimaanlage oder einer Wärmepumpe sein.

Die Vorrichtung 10 weist eine Zustandseinheit 12 und eine Absaugstation 13 auf, die in diesem Beispiel als separate Geräte ausgebildet sind.

Die Absaugstation 13 weist ein Absaugventil 14 und eine Absaugpumpe 15 auf. Intern ist das Absaugventil 14 mit der Absaugpumpe 15 verbunden. Das bedeutet, das Absaugventil 14 bestimmt die Menge an Kältemittel, die zur Absaugpumpe 15 gelangt. Die Absaugstation 13 ist mit einer Kältemitteldruckflasche 16 verbunden. Das abgesaugte Kältemittel wird durch die Absaugpumpe 15 in die Kältemitteldruckflasche 16 komprimiert.

Die Zustandseinheit 12 besitzt einen Hochdruckeingang 17 und einen Niederruckeingang 18. Diese werden zum Absaugen mit dem Hochdruckkreislauf 19 beziehungsweise dem Niederruckkreislauf 20 der Anlage 12 verbunden.

Die Zustandseinheit 12 besitzt einen Ausgang 29, der mit dem Absaugventil 14 der Absaugstation verbunden wird oder ist.

In dem gezeigten Beispiel besitzt die Zustandseinheit 12 jeweils einen Drucksensor (nicht gezeigt) am Hochdruckeingang 17 und am Niederruckeingang 18 und wenigstens einen Temperatursensor, die jeweils in der Zustandseinheit 12 integriert sind. Darüber hinaus besitzt die Zustandseinheit 12 etwa einen Speicher, in dem für verschiedene Kältemittel jeweils ein Phasendiagramm hinterlegt ist. Die Zustandseinheit 12 ist dazu eingerichtet, aus einem Druck und einer Temperatur des Kältemittels einen Phasenzustand zu bestimmen. Dieser sagt aus, wie hoch ein eventuell vorhandener Anteil an Flüssigkeit in dem Kältemittel ist.

In diesem Beispiel weist die Zustandseinheit 12 eine Steuerverbindung 21 zur Absaugstation 13 auf, über die das Absaugventil 14 geregelt werden kann. Das Absaugventil 14 weist hierzu etwa einen elektromotorischen Stellantrieb auf. Zusätzlich kann das Absaugventil 14 ein Handbedienelement aufweisen.

Gemäß dem Verfahren der Fig. 1, wird also die Öffnung des Absaugventils 14 verringert, wenn das Kältemittel einen Flüssigkeitsanteil besitzt oder vergrößert, wenn weniger Flüssigkeit vorhanden ist. Auf diese Weise ist eine automatische und kontinuierliche Regelung des Absaugventils 14 ermöglicht, so dass ein Absaugvorgang mit maximaler Geschwindigkeit erfolgt.

Bevor ein automatischer Absaugvorgang gestartet werden kann, muss zunächst das Kältemittel ausgewählt werden. Hierzu kann die Zustandseinheit 12 einen Bildschirm, etwa einen berührungsempfindlichen Bildschirm, besitzen, auf dem zunächst eine Auswahlliste verschiedener Kältemittel präsentiert wird und in der das verwendete Kältemittel ausgewählt wird. Die Zustandseinheit 12 kann zusätzlich oder alternativ eine Schnittstelle zu einer externen Steuerung, etwa einer App, besitzen, über die das Kältemittel auswählbar ist, so dass die Zustandseinheit auch ohne eigenen Bildschirm auskommen kann.

Die Fig. 3 zeigt eine weitere Ausführung einer Vorrichtung 10 zum Absaugen von Kältemittel. Funktionsgleiche Merkmale zur Fig. 1 sind mit denselben Bezugszeichen versehen.

Die Absaugstation 13 verfügt hier nur über ein manuell regelbares Absaugventil 14. Das bedeutet es besteht keine Steuerverbindung zur Zustandseinheit 12. Das Absaugventil 14 besitzt hierzu ein Bedienelement (nicht gezeigt), über das die Öffnung des Absaugventils 14 einstellbar ist.

Die Zustandseinheit 12 besitzt hierzu eine Hinweiseinheit 22, etwa ein Bildschirm zur grafischen Darstellung von Hinweisen zur Regelung des Absaugventils 14. Es wird hier aus dem Phasenzustand des Kältemittels eine Ventilstellung abgeleitet, die grafisch dargestellt wird. Ein Benutzer kann dann das Absaugventil 14 an der Absaugstation 13 über das Bedienelement entsprechend einstellen. Hier besteht der Vorteil darin, dass der Benutzer eine objektive Angabe zur Regelung des Absaugventils bekommt, und muss nicht mehr nach Gehör vorgehen.

Die Fig. 4 zeigt eine weitere Ausführung der Vorrichtung 1, die ähnlich zur Fig. 2 ausgebildet ist. Hier besitzt die Absaugstation 13, etwa am Eingang des Absaugventils 14 einen Drucksensor, der über eine Steuerverbindung 23 mit der Zustandseinheit 12 verbunden ist. Auf diese Weise können Druckwerte an die Zustandseinheit 12 übermittelt werden.

Darüber hinaus ist ein externer Temperatursensor 24 vorhanden, der an einer Kältemittelleitung in der Nähe des Absaugventils 14 angeordnet ist. Der Temperatursensor 24 besitzt ebenfalls eine Steuerverbindung 25 zur Zustandseinheit 12 zur Übermittlung der Temperaturwerte. In dieser Ausführung kann die Zustandseinheit 12 zusätzlich auch interne Druck- und/oder Temperatursensoren besitzen. Für die Bestimmung des Phasenzustands werden hier bevorzugt jedoch die extern ermittelten Druck- und Temperaturwerte verwendet, da diese näher am Absaugventil 14 ermittelt werden. Über die Steuerverbindung 21 wird das Absaugventil 14 automatisch durch die Zustandseinheit 12 gesteuert.

In allen Ausführungen können die Steuerverbindungen 21, 23 und/oder 25 als drahtgebundene oder drahtlose Verbindung ausgeführt sein, etwa als Funkverbindung wie beispielsweise über Bluetooth.

Die Fig. 5 zeigt eine weitere alternative Ausführung einer Vorrichtung 10 zum Absaugen von Kältemittel. Im Unterschied zu den vorherigen Ausführungen ist hier die Zustandseinheit 12 in der Absaugstation 13 integriert. Absaugstation 13 und Zustandseinheit 12 sind also in einem Gerät vereint. Die Zustandseinheit 12 weist hier eine interne Steuerverbindung 21 zur automatischen Regelung des Absaugventils 14 auf.

Neben den hier gezeigten Ausführungen ist es selbstverständlich möglich, die einzelnen Komponenten der einzelnen Ausführungen in beliebiger Weise zu kombinieren. So kann etwa auch bei der Fig. 5 ein externer Temperatursensor verwendet werden, der mit der internen Zustandseinheit 12 verbindbar ist.

Es ist auch möglich, dass die Zustandseinheit 12 der Fig. 2 bis 4 und auch die Absaugstation 13 der Fig. 5 nur einen Eingang zur Verbindung mit einem Kältemittelkreislauf besitzt. In diesem Fall müssen der Hochdruckkreislauf und der Niederdruckkreislauf separat, hintereinander abgesaugt werden, wobei die Verbindung gewechselt werden muss.

Die Erfindung ist jedenfalls nicht auf die gezeigten Ausführungen beschränkt.

Die Fig. 6 zeigt beispielhaft eine Hinweiseinheit 22 zur optischen Darstellung von Hinweisen. Das Beispiel zeigt eine Darstellung 26 eines Bedienelements eines Absaugventils 14, das eine absolute Position anzeigt. Mit einem solchen Hinweis kann das Absaugventil 14 schnell und relativ genau geregelt werden.

Zusätzlich oder alternativ weist die Hinweiseinheit 22 Richtungsanzeiger 27 auf, die beispielweise anzeigen, in welche Richtung ein Bedienelement des Absaugventils 14 bewegt werden soll.

Weiterhin zusätzlich kann die Hinweiseinheit 22 eine Darstellung 28 des Phasenzustands aufweisen, die grafisch den Anteil an Flüssigkeit darstellt.

### Bezugszeichenliste

- 1: Verfahren
- 2: erster Schritt
- 3: zweiter Schritt
- 4: dritter Schritt
- 5: vierter Schritt
- 6: fünfter Schritt
- 7: sechster Schritt
- 8: siebter Schritt
- 9: achter Schritt
- 10: Vorrichtung zum Absaugen eines Kältemittels
- 11: kälte- oder klimatechnischen Anlage
- 12: Zustandseinheit
- 13: Absaugstation
- 14: Absaugventil
- 15: Absaugpumpe
- 16: Kältemitteldruckflasche
- 17: Hochdruckeingang
- 18: Niederruckeingang
- 19: Hochdruckkreislauf
- 20: Niederruckkreislauf
- 21: Steuerverbindung
- 22: Bildschirm
- 23: Steuerverbindung p
- 24: externer Temperatursensor
- 25: Steuerverbindung T
- 26: Darstellung eines Bedienelements
- 27: Richtungsanzeiger
- 28: Darstellung des Phasenzustands
- 29: Ausgang der Zustandseinheit

## Patentansprüche

1. Verfahren zum Absaugen eines Kältemittels mit einer Absaugstation (13), **dadurch gekennzeichnet, dass** vor dem Absaugen ermittelt wird (2), welches Kältemittel verwendet wird, dass während dem Absaugen wiederholt ermittelt wird (3), welcher Druck und welche Temperatur das Kältemittel besitzt,
dass aus dem Druck und der Temperatur ein Phasenzustand des Kältemittels bestimmt wird (4) und
dass ein Absaugventil der Absaugstation (13) anhand des Phasenzustands des Kältemittels geregelt wird (6, 7).

2. Verfahren nach Anspruch 1, **dadurch gekennzeichnet, dass** das Absaugventil (14) der Absaugstation (13) automatisiert in Abhängigkeit des Phasenzustands des Kältemittels geregelt wird.

3. Verfahren nach Anspruch 1, **dadurch gekennzeichnet, dass** zum Regeln des Absaugventils ein Hinweis zur Stellung des Absaugventils (14) ausgegeben wird, wonach ein Benutzer der Absaugpumpe das Absaugventil (14) stellen kann.

4. Verfahren nach Anspruch 3, **dadurch gekennzeichnet, dass** der Hinweis zur Stellung des Absaugventils (14) eine Darstellung (26) des Bedienelements eines Absaugventils (14) und/oder einen Richtungshinweis (27) zur Bewegung eines Bedienelements des Absaugsaugventils (14) umfasst, vorzugsweise wobei der Hinweis auch eine Darstellung (28) des Phasenzustands des Kältemittels umfasst.

5. Verfahren nach einem der vorangehenden Ansprüche, **dadurch gekennzeichnet, dass** das Kältemittel durch einen Kältemittelsensor automatisiert ermittelt wird und/oder dass der Druck durch einen Drucksensor automatisiert ermittelt wird und/oder dass die Temperatur durch einen Temperatursensor (24) automatisiert ermittelt wird.

6. Verfahren nach einem der vorangehenden Ansprüche, **dadurch gekennzeichnet, dass** einem Kältemittel ein Phasendiagramm zugeordnet ist, und gemäß dem ermittelten Druck und der ermittelten Temperatur der Phasenzustand des Kältemittels anhand des zugeordneten Phasendiagramms bestimmt wird (4).

7. Verfahren nach einem der vorangehenden Ansprüche, wobei die Öffnung des Absaugventils verringert wird (6), wenn ein flüssiger Phasenzustand des Kältemittels bestimmt wird und die Öffnung des Absaugventils vergrößert wird (7), wenn ein gasförmiger Phasenzustand des Kältemittels bestimmt wird.

8. Vorrichtung (10) zum Absaugen eines Kältemittels, mit einer Absaugpumpe (15) und einem regelbaren Absaugventil (14) **dadurch gekennzeichnet, dass** die Vorrichtung weiter eine Zustandseinheit (12) aufweist, wobei die Vorrichtung (10) einen Drucksensor und einen Temperatursensor aufweist und die Zustandseinheit (12) zur Bestimmung eines Phasenzustands des Kältemittels eingerichtet ist, und dass das Absaugventil (14) in Abhängigkeit des Phasenzustands regelbar ist.

9. Vorrichtung nach Anspruch 8, **dadurch gekennzeichnet, dass** das Absaugventil (14) in Abhängigkeit des Phasenzustands automatisiert geregelt ist und/oder dass die Vorrichtung (10) eine Hinweiseinheit (22) besitzt, die dazu eingerichtet ist, anhand des Phasenzustands des Kältemittels einen Hinweis zur manuellen Regelung des Absaugventils (14) auszugeben, insbesondere wobei die Hinweiseinheit (22) zur optischen Anzeige des Hinweises eingerichtet ist.

10. Vorrichtung nach einem der Ansprüche 8 oder 9, **dadurch gekennzeichnet, dass** ein Drucksensor in der Absaugstation (13) angeordnet ist, wobei eine Steuerverbindung (23) zur Übermittlung der Druckwerte an die Zustandseinheit (12) vorhanden ist und/oder dass der Temperatursensor ein externer Temperatursensor (24) ist, wobei eine Steuerverbindung (25) zur Übermittlung der Temperaturwerte an die Zustandseinheit (12) vorhanden ist und/oder dass die Zustandseinheit (12) eine Steuerverbindung (21) zur Absaugstation (13) besitzt zur Regelung des Absaugventils (14) und/oder dass ein Drucksensor in der Zustandseinheit (12) angeordnet ist und/oder dass der Temperatursensor in der Zustandseinheit (12) angeordnet ist.

11. Vorrichtung nach einem der Ansprüche 8 bis 10, **dadurch gekennzeichnet, dass** die Vorrichtung (1) in einem Gerät angeordnet ist oder dass die Zustandseinheit (12) als separates Gerät ausgebildet ist und/oder dass die Vorrichtung (1) zur Durchführung des Verfahrens nach einem der Ansprüche 1 bis 7 eingerichtet ist.

12. Zustandseinheit (12) mit wenigstens einem Kältemitteleingang (17, 18), mit einem Kältemittelausgang (29), mit einem Drucksensor und mit einem Temperatursensor, wobei die Zustandseinheit (12) zur Bestimmung eines Phasenzustands des Kältemittels eingerichtet ist und wobei die Zustandseinheit (12) zur Regelung des Absaugventils (14) in Abhängigkeit des Phasenzustands eingerichtet ist, insbesondere nach dem Verfahren nach einem der Ansprüche 1 bis 7.
